# EUROPÄISCHE PATENTSCHRIFT

(11) **EP 0 324 139 B1**
(45) Veröffentlichungstag und Bekanntmachung des Hinweises auf die Patenterteilung: **08.07.1992**
(21) Anmeldenummer: 88121337.5
(22) Anmeldetag: 21.12.1988
(51) Int. Cl.: B41F 31/04

(54) **Rakeleinrichtung**
Doctor blade device
Disposition de racles

(30) Priorität: 09.01.1988 DE 3800411
(43) Veröffentlichungstag der Anmeldung: 19.07.1989
(73) Patentinhaber: Albert-Frankenthal AG, D-67225 Frankenthal (DE)
(72) Erfinder: Köbler, Norbert, D-6711 Beindersheim (DE); Weisbrod, Norbert, D-6711 Hessheim (DE)
(74) Vertreter: Munk, Ludwig, Dipl.-Ing.

(56) Entgegenhaltungen:
- EP-A- 0 173 454
- EP-A- 0 278 225
- DE-A- 2 538 908
- US-A- 4 590 855

## Beschreibung

Die Erfindung betrifft eine Rakeleinrichtung mit wenigstens einem Rakelblatt, das auf einem Rakelhalter aufnehmbar ist.

Bei den bekannten Anordnungen dieser Art, wie aus US-A-4 590 855 zu ersehen, wird das Rakelblatt fest eingespannt. Die Folge einer derartigen Einspannung ist, daß sich der eingespannte Bereich des Rakelblatts, das sich im Betrieb nicht unerheblich erwärmt, nicht seitlich ausdehnen kann. Es kommt daher zu einer Welligkeit des nicht eingespannten, am abzurakelnden Zylinder anliegenden Bereichs des Rakelblatts. Um dennoch eine unexakte Anlage des Rakelblatts am abzurakelnden Zylinder zu vermeiden, ist es dabei erforderlich, das Rakelblatt mit hoher Kraft anzustellen. Dies führt aber zu einem schnellen Verschleiß des Rakelblatts, so daß eine häufige Nachstellung und ein häufiger Rakelblattwechsel erforderlich werden. Die bekannten Anordnungen erweisen sich demnach als nicht bedienungsfreundlich und wirtschaftlich genug. Die obigen Nachteile treten bei der Verarbeitung von Offsetfarben besonders stark zutage, da hierbei infolge der hohen Farbviskosität eine sehr starke Erwärmung des Rakelblatts zu erwarten ist.

Hiervon ausgehend ist es daher die Aufgabe der vorliegenden Erfindung, eine Rakeleinrichtung eingangs erwähnter Art mit einfachen und kostengünstigen Mitteln so zu verbessern, daß eine schonende und dennoch zuverlässige Betriebsweise gewährleistet ist.

Diese Aufgabe wird erfindungsgemäß dadurch gelöst, daß das Rakelblatt lose in einen zugeordneten Einlegeschlitz des Rakelhalters einlegbar ist.

Hierdurch wird erreicht, daß sich das Rakelblatt bzw. die Rakelblätter im Falle einer Erwärmung seitlich ausdehnen kann bzw. können, so daß auch bei geringer Anstellkraft und damit schonender Betriebsweise eine zuverlässige Anlage des Rakelblatts bzw. der Rakelblätter am abzurakelnden Zylinder erreicht wird. Dies ist besonders dort von Vorteil, wo hochviskose Farben, wie Offsetfarben, verarbeitet werden, die zu einer starken Erwärmung des Rakelblatts bzw. der Rakelblätter führen kann.

Zweckmäßig kann dabei die lichte Weite des vorzugsweise über die ganze Länge des Rakelhalters durchgehenden Einlegeschlitzes gegenüber der Dicke des zugeordneten Rakelblatts ein Übermaß von etwa 3/100mm bis 4/100mm aufweisen. Diese Maßnahme ergibt trotz des erwünschten Ausdehnungsfreiheitsgrads eine zuverlässige Rakelblattabstützung.

Vorteilhaft kann der Einlegeschlitz durch eine an den mit einer stufenförmigen Ausnehmung versehenen Rakelhalter ansetzbare Leiste begrenzt sein. Diese Maßnahme ermöglicht eine einfache Herstellung des Einlegeschlitzes.

Bei einer Kammerrakel mit einem durch zwei Rakelblätter und an deren Stirnseiten anliegenden Dichtbacken begrenzten Farbaufnahmeraum kann eine weitere vorteilhafte Maßnahme darin bestehen, daß die Dichtbacken in Längsrichtung der Rakelblätter nachgiebig angeordnet, vorzugsweise federnd an die Rakelblätter andrückbar sein können. Hierdurch ist sichergestellt, daß im Falle einer Ausdehnung der Rakelblätter die Dichtbacken ausweichen können, wodurch auch in diesem Falle eine Welligkeit der Rakelblätter verhindert wird.

Weitere zweckmäßige Fortbildungen und vorteilhafte Ausgestaltungen der übergeordneten Maßnahmen sind in den restlichen Unteransprüchen angegeben.

Nachstehend wird ein Ausführungsbeispiel der Erfindung anhand der Zeichnung näher erläutert.

In der Zeichnung zeigen:
- Figur 1: eine schematische Darstellung eines Offset-Kurzfarbwerks und
- Figur 2: einen Schnitt durch eine Kammerrakel mit zwei lose angeordneten Rakelblättern.

Das der Figur 1 zugrundeliegende Kurzfarbwerk besteht aus einer mit einem Plattenzylinder 1 zusammenwirkenden, gummierten Auftragwalze 2, die durch eine Rasterwalze 3 mit Farbe und durch ein Feuchtwerk 4 mit Feuchtmittel versorgt wird. Der Umfang der Rasterwalze 3, die einen Keramikbezug aufweisen kann, ist mit vergrößert angedeuteten Näpfchen 5 und diese begrenzenden Stegen 6 versehen. Die Näpfchen 5 werden mit Farbe gefüllt. Die Stege 6 werden abgerakelt.

Die Farbzufuhr zur Rasterwalze 3 und die Abrakelung der Stege 6 erfolgen mittels einer in Figur 1 als Ganzes mit 7 bezeichneten Kammerrakel. Diese umfaßt, wie Figur 2 zeigt, einen auf gestellfesten Trägern 8 aufgenommenen, balkenförmigen Rakelhalter 9, auf dem zwei in Drehrichtung der Rasterwalze gegeneinander versetzte Rakelblätter 11, 12 aufgenommen sind. Diese begrenzen eine Farbaufnahmekammer 13 (Farbkammer), die mittels einer Pumpe 16 mit Offsetfarbe versorgt wird. Das in Drehrichtung der Rasterwalze 3 hintere Rakelblatt 11 wirkt als Vorrakel, das von einer Ableitrinne 14 unterfaßt ist. Das andere Rakelblatt 12 wirkt als Schließrakel. Beide Rakelblätter sind im dargestellten Ausführungsbeispiel mit negativem Anstellwinkel angeordnet.

Die Rakelblätter 11, 12, die infolge der hohen Viskosität von Offsetfarbe einer hohen Erwärmung unterliegen, sind lose, d. h. ohne Klemmung, auf dem Rakelhalter 9 aufgenommen. Dieser ist mit den Rakelblättern 11, 12 jeweils zugeordneten, über seine ganze Länge durchgehenden Einlegeschlitzen 15 versehen. Hierzu ist der Rakelhalter 9 im Bereich seiner Flanken mit jeweils einer stufenförmigen Ausnehmung versehen, die jeweils durch eine an den Rakelhalter 9 angesetzte Leiste 10 so geschlossen wird, daß sich der nutförmige Einlegeschlitz 15 ergibt. Die lichte Weite der Einlegeschlitze 15 besitzt gegenüber der Dicke des jeweils zugeordneten Rakelblatts ein Übermaß von etwa 3/100mm bis 4/100mm.

Die Rakelblätter 11, 12 erstrecken sich ebenfalls über die ganze Länge des Rakelhalters 9. Im Bereich der Stirnseiten des Rakelhalters 9 wird die Farbaufnahmekammer 13 durch am Umfang der Rasterwalze 3 und an den Stirnseiten der Rakelblätter 11, 12 anliegende Dichtbacken 43 begrenzt. Diese werden durch mit ihren Seitenkanten in entsprechende, am Rakelhalter 9 vorgesehene Führungen 46 einsteckbare Bleche gebildet. Die lichte Weite der Führungen 46 besitzt gegenüber der Dicke der Dichtbacken 43 so viel Übermaß in Längsrichtung der Rakelblätter 11, 12, daß im Falle einer Ausdehnung der Rakelblätter 11, 12 ein entsprechendes Ausweichen der Dichtbacken 43 möglich ist. Diese werden federnd an die Stirnseiten der Rakelblätter 11, 12 angedrückt. Hierzu werden die Dichtbacken 43 im Bereich ihrer Anlage an den Rakelblattstirnseiten von fingerförmigen Widerlagern 44 hinterfaßt, die in Längsrichtung der Rakelblätter 11, 12 federnd am Rakelhalter 9 abgestützt sind, wie bei 45 angedeutet ist.

## Patentansprüche

1. Rakeleinrichtung für eine Rasterwalze (3) eines Offsetfarbwerks mit zwei in Drehrichtung der Rasterwalze (3) gegeneinander versetzten, eine Farbkammer (13) begrenzenden Rakelblättern (11, 12), die auf einem Rakelhalter (9) aufnehmbar sind, **dadurch gekennzeichnet, daß** zumindest das in Drehrichtung der abzurakelnden Rasterwalze (3) hintere Rakelblatt (11) lose in einen zugeordneten Einlegeschlitz (15) des Rakelhalters (9) einlegbar und mit negativem Anstellwinkel angeordnet ist und daß an den Stirnseiten der Farbkammer (13) in Längsrichtung der Rakelblätter nachgiebig angeordnete Dichtbacken (43) vorgesehen sind.

2. Rakeleinrichtung nach Anspruch 1, **dadurch gekennzeichnet, daß** beide Rakelblätter (11, 12) lose in einen jeweils zugeordneten Einlegeschlitz (15) des Rakelhalters (9) einlegbar sind.

3. Rakeleinrichtung nach einem der vorhergehenden Ansprüche, **dadurch gekennzeichnet, daß** beide Rakelblätter (11, 12) mit negativem Anstellwinkel angeordnet sind.

4. Rakeleinrichtung nach einem der vorhergehenden Ansprüche, **dadurch gekennzeichnet, daß** die Dichtbacken (43) federnd an die Rakelblätter (11, 12) andrückbar sind.

5. Rakeleinrichtung nach einem der vorhergehenden Ansprüche, **dadurch gekennzeichnet, daß** die lichte Weite des Einlegeschlitzes (15) gegenüber der Dicke des zugeordneten Rakelblatts (11, 12) ein übermaß von vorzugsweise 3/100mm bis 4/100mm aufweist.

6. Rakeleinrichtung nach einem der vorhergehenden Ansprüche, **dadurch gekennzeichnet, daß** der Einlegeschlitz (15) über die Länge des Rakelhalters (9) durchgeht.

7. Rakeleinrichtung nach einem der vorhergehenden Ansprüche, **dadurch gekennzeichnet, daß** der Einlegeschlitz (15) durch eine an den mit einer stufenförmigen Ausnehmung versehenen Rakelhalter (9) ansetzbare Leiste (10) begrenzt ist.

## Claims

1. A doctor blade device for a pitted roll (3) of an offset lith printing press inking unit, comprising two doctor blades (11 and 12) delimiting between them an ink chamber (13) and offset in the direction of rotation of the pitted roll, such doctor blades being able to be mounted on a doctor blade holder (9), characterized in that the doctor blade (11), which is to the rear in the direction of rotation of the pitted roll (3) which is to be doctored, is able to be loosely inserted into an associated receiving slot (15) of the doctor blade holder (9) and is arranged with a negative rake angle and in that sealing cheeks (43) are arranged at the ends of the ink chamber (13) for resilient movement in the longitudinal direction of the doctor blade.

2. The doctor blade device as claimed in claim 1, characterized in that both doctor blades (11 and 12) are adapted to be loosely inserted into a respectively associated receiving slot (15) in the doctor blade holder.

3. The doctor blade device as claimed in either of the preceding claims, characterized in that both doctor blades (11 and 12) are set with a negative angle of rake.

4. The doctor blade device as claimed in any one of the preceding claims, characterized in that the sealing cheeks (43) are mounted resiliently on the doctor blades (11 and 12).

5. The doctor blade device as claimed in any one of the preceding claims, characterized in that the clearance width of the receiving slot (15) has an oversize in relation to the thickness of the associated doctor blade (11 and 12) amounting to preferably 3/100 mm to 4/100 mm.

6. The doctor blade device as claimed in any one of the preceding claims, characterized in that the receiving slot (15) extends along the complete length of the doctor blade holder (9).

7. The doctor blade device as claimed in any one of the preceding claims, characterized in that the receiving slot (15) is delimited by a rail (10) adapted to be mounted on the doctor blade holder (9) provided with a stepped recess.

## Revendications

1. Dispositif de raclage destiné à un rouleau tramé (3) d'un mécanisme encreur pour impression offset, comprenant deux lames de raclage (11, 12) qui sont décalées l'une par rapport à l'autre dans la direction de rotation du rouleau tramé (3), qui délimitent un encrier (13) et qui peuvent être reçues sur un porte-racles (9), caractérisé par le fait qu'au moins la lame de raclage (11) qui est à l'arrière dans la direction de rotation du rouleau tramé à racler (3) peut être insérée de manière lâche dans une fente d'insertion associée (15) du porte-racles (9) en étant disposée selon un angle d'attaque négatif, et par le fait qu'il est prévu, sur les côtés frontaux de l'encrier (13), des joues d'étanchéité (43) qui sont disposées de manière à pouvoir fléchir dans la direction longitudinale des lames de raclage.

2. Dispositif de raclage selon la revendication 1, caractérisé par le fait que les deux lames de raclage (11, 12) peuvent être insérées de manière lâche dans une fente d'insertion (15) du porte-racles (9) qui leur est associée à chaque fois.

3. Dispositif de raclage selon l'une des revendications précédentes, caractérisé par le fait que les deux lames de raclage (11, 12) sont disposées selon un angle d'attaque négatif.

4. Dispositif de raclage selon l'une des revendications précédentes, caractérisé par le fait que les joues d'étanchéité (43) peuvent être poussées élastiquement contre les lames de raclage (11, 12).

5. Dispositif de raclage selon l'une des revendications précédentes, caractérisé par le fait que l'ouverture de la fente d'insertion (15) est supérieure, de préférence de 3/100 mm à 4/100 mm, à l'épaisseur de la lame de raclage associée (11, 12).

6. Dispositif de raclage selon l'une des revendications précédentes, caractérisé par le fait que la fente d'insertion (15) s'étend sur toute la longueur du porte-racles (9).

7. Dispositif de raclage selon l'une des revendications précédentes, caractérisé par le fait que la fente d'insertion (15) est délimitée par une baguette (10) pouvant être posée sur le porte-racles (9) qui est muni d'un évidement en forme de gradin.
